# EUROPÄISCHE PATENTSCHRIFT

(11) **EP 1 309 826 B1**
(45) Veröffentlichungstag und Bekanntmachung des Hinweises auf die Patenterteilung: **09.02.2005**
(21) Anmeldenummer: 01960608.6
(22) Anmeldetag: 01.08.2001
(51) Int. Cl.: F25D 25/02, A47B 67/04, A47B 88/00

(54) **KÜHLSCHRANK**
REFRIGERATOR
REFRIGERATEUR

(30) Priorität: 11.08.2000 DE 10039362
(43) Veröffentlichungstag der Anmeldung: 14.05.2003
(73) Patentinhaber: BSH Bosch und Siemens Hausgeräte GmbH, 81739 München (DE)
(72) Erfinder: JANSSEN, Hans-Reinhart, 89537 Giengen (DE); GOMOLL, Günter, 89275 Elchingen (DE)
(86) Internationale Anmeldenummer: PCT/EP2001/008911
(87) Internationale Veröffentlichungsnummer: WO 2002/014762

(56) Entgegenhaltungen:
- EP-A- 0 862 153
- WO-A-88/07341
- US-A- 1 837 293
- US-A- 2 649 351
- US-A- 2 717 189
- US-A- 2 795 117
- US-A- 2 825 617
- US-A- 2 926 507
- US-A- 6 019 447

## Beschreibung

Die Erfindung betrifft einen Kühlschrank zur freistehenden Aufstellung, wie Tischkühlschrank, Standkühlgerät oder dergleichen, mit einem wärmeisolierenden Gehäuse, innerhalb dem ein mit wenigstens zwei Ablagefächem für Kühlgut ausgestatter Kühlraum vorgesehen ist, der durch eine um eine vertikale Drehachse verschwenkbare Tür verschließbar ist.

Bei den Tischkühlschränken ist es z. B. der Stand der Technik, deren Kühlräume mit Ablagefächem in Form von Kühlgutetageren, wie beispielsweise Glastragplatten, Drahttraggittem oder dergleichen, auszustatten. Diese Art von Kühlgutablagen ermöglichen auf kostengünstige Art und Weise bereits die Schaffung von Ablagefächern, mit Hilfe derer innerhalb eines Kühlraumes bereits ein gewisses Ordnungssystem für das einzulagernde Kühlgut erreicht ist. Jedoch sind die bekannten Ablagfächer im Hinblick auf die Entnahme von Kühlgut und die Beschickung mit Kühlgut nachteilig, da insbesondere der im rückwärtigen Teil des Kühlraumes vorgesehene Ablagenfachabschnitt von einer Bedienperson immer nur in gebückter und somit unbequemer Haltung bedient werden kann. Auch ist der Erhalt einer Übersicht, insbesondere über das im rückwärtigen Bereich abgestellte Kühlgut, äußerst beschwerlich, da dieser Bereich der Ablagefächer nur in gebückter Haltung einsehbar ist. In Folge des schlecht einsehbaren rückwärtigen Bereichs der Ablagefächer hat sich heraus kristallisiert, das oftmals nur der gut einsehbare türnahe Bereich der Ablagefächer zum Abstellen von Kühlgut genutzt wird. Durch diese Angewohnheit schmältert sich das Aufnahmevolumen, bedingt durch die schlechte Bedienbarkeit des rückwärtigen Bereichs der Ablagefächer erheblich. Durch die bedienungsbedingt eingeschränkte Nutzung der Ablagefächer bzw. durch deren schlechte Bedienbarkeit über die Kühlraumtiefe ist der Gebrauchsnutzen der bekannten Tischkühlschränke erheblich vermindert.

Dokument US-A-2 649 351 offenbart einen Kühlschrank nach dem Oberbegriff des Anspruchs 1.

Der Erfindung liegt die Aufgabe zugrunde, bei einem Kühlschrank gemäß dem Oberbegriff des Anspruches 1 mit einfachen konstruktiven Maßnahmen die Nachteile des Standes der Technik zu vermeiden und somit eine deutliche Anhebung des Gebrauchsnutzens dieses Gerätetyps zu erzielen.

Diese Aufgabe wird gemäß der Erfindung dadurch gelöst, dass die Ablagefächer behälterartig ausgebildet und an Hand von entsprechend zugeordneten Teleskopauszügen aus dem Kühlraum bewegbar sind, wobei eines der Ablagefächer zur Bildung unterschiedlich hoher Aufnahmeräume an seiner Beschickungsöffnung durch wenigstens eine quer zur Bewegungsrichtung des Ablagefaches angeordnete Stufe abgesetzt ist, während das zweite, darüber angeordnete Ablagefach zur Bildung unterschiedlich hoher Aufnahmeräume einen quer zu seiner Bewegungsrichtung wenigstens einmal stufenartig abgesetzten Fachboden besitzt.

Durch den Einsatz von an Hand von Teleskopauszügen aus dem Kühlraum herausbewegbaren behälterartigen Ablagefächem ist bei den üblicherweise auf dem Fußboden abgestellten Tischkühlschränken nunmehr die Möglichkeit geschaffen, daß eine Bedienperson zumindest in weitestgehend aufrechter und somit bequemer Haltung die Ablagefächer in ihrem rückwärtigen, türfernen Bereich mit Kühlgut beschicken oder dieses aus den Ablagefächem entnehmen kann. Im aus dem Kühlraum herausgezogenen Zustand ermöglicht diese Art von Ablagefächern, das eine Bedienperson sich auf einem Blick umfassend über die Art des eingelagerten Kühlgutes und dessen verbleibende Lagerdauer informieren kann. Durch die stufenartige Ausbildung der Ablagefächer ist einer Bedienperson auf einfache Weise, durch die unterschiedlich hohen Aufnahmeräume einerseits aber auch durch den geschaffenen Stauraum zwischen den übereinander angeordneten Ablagefächem andererseits, unmittelbar angezeigt, welche Art von Kühlgut in den durch die einzelnen Stufen erzeugten unterschiedlich hohen Aufnahme - bzw. Lagerräume eingelagert ist bzw. eingelagert werden kann. Der Stauraum zwischen den Ablagefächem kann dabei durch deren entsprechende Gestaltung und Zuordnung optimiert werden. Außerdem lässt sich durch die stufenartige Ausbildung der Ablagefächer besonders einfach eine volumenoptimierte Ausnutzung des Kühlraumes erreichen. Die Stufenhöhe innerhalb eines Ablagefaches einerseits und die höhenmäßige Beabstandung der übereinander angeordneten Ablagefächer andererseits ermöglichen unterschiedliche Stellhöhen, die vom Verbraucher für die Einlagerung von Kühlgut gut erkennbar sind und deshalb als Orientierungshilfe zum Auffinden des eingelagerten Kühlgutes dienen. Durch die an Hand der Teleskopauszüge geschaffene Auszugstechnik für die Ablagefächer wird die Bedienung des Kühlraumes zum Zwecke der Einlagerung bzw. der Entnahme von Kühlgut auch für ältere und körperbehinderte Menschen wesentlich erleichtert. Ferner ermöglicht die stufenartige Ausbildung auf einfache und kostengünstige Weise eine angepasste Aufteilung des Kühlraumvolumens an das üblicherweise zur Einlagerung kommende Kühlgut.

Besonders positionsgenau einlagerbar und damit für einen Verbraucher wieder auffindbar ist das in den Aufnahmeräumen der Ablagefächer eingelagerte Kühlgut, wenn nach einer bevorzugten Ausführungsrunde des Gegenstandes vorgesehen ist, dass die Aufnahmeräume entlang der Stufe durch eine Wand getrennt sind. Eine derartige Wand bewirkt darüber hinaus auch eine Versteifung der behälterartigen Ablagefächer. Eine Auftrennung der Aufnahmeräume der Ablagefächer entlang der Stufe ergibt für einen Verbraucher eine besonders sinnvolle Orientierungshilfe beim Auffinden von eingelagertem Kühlgut.

Gemäß einer nächsten bevorzugten Ausführungsform des Gegenstandes der Erfindung ist vorgesehen, dass die durch die stufenartigen Absätze erzeugten Rücksprünge der Ablagefächer sich zumindest teilweise überdecken.

Durch eine derartige Ausbildung und Anordnung der Ablagefächer ist bereits auf einfache Weise eine erste Orientierungshilfe zur Einlagerung von Lagergut in hohen Gebinden wie Flaschen oder dergleichen geschaffen.

Besonders günstig zur Einlagerung von in hohen Gebinden abgepackten Lagergut sind die Ablagefächer konzipiert und angeordnet, wenn nach einer nächsten vorteilhaften Ausführungsform des Gegenstandes der Erfindung vorgesehen ist, dass die Rücksprünge der Ablagefächer sich zumindest weitestgehend überdecken. Durch den großen Überdeckungsgrad der zurückspringenden Abschnitte der Ablagefächer ist nicht nur ein entsprechendes Aufnahmevolumen für Lagergut in hohen Gebinden bereitgestellt, sondern der Einlagerungsort dieses Lagerguts deutlich gekennzeichnet und hieraus resultierend dessen Auffinden erheblich verbessert.

Nach einer weiteren bevorzugten Ausführungsform des Gegenstandes der Erfindung ist vorgesehen, dass das Ablagefach mit der stufenartig abgesetzten Öffnungsebene einen zumindest annähernd ebenflächigen Fachboden besitzt und im bodennahen Bereich des Kühlraumes angeordnet ist.

Hieraus ergibt sich eine besonders benutzerfreundliche Beschickung und Entnahme von in hohen Gebinden vorliegendem Lagergut.

Entsprechend einer weiteren bevorzugten Ausführungsform des Gegenstandes der Erfindung ist vorgesehen, dass das Ablagefach mit der stufenartig abgesetzten Öffnungsebene hinsichtlich der Höhe seiner durch die Stufe gebildeten Aufnahmeräume größer bemessen ist als die Höhe der Aufnahmeräume des darüber angeordneten Ablagefaches.

Die Anordnung des Ablagefaches mit der größeren Aufnahmehöhe im bodennahen Bereich des Kühlraumes erleichtert die Benutzung insbesondere eines Tischkühlschrankes zusätzlich dadurch, dass ein derartiges Ablagefach gewöhnlicherweise mit großformatigem Kühlgut beschickt wird, wodurch infolge der Größe des Kühlgutes nicht nur die Beschickung sondern auch die Entnahme des Kühlgutes aus dem Ablagefach auch im bodennahen Bereich des Tischkühlschrankes begünstigt ist.

Besonders günstig im Hinblick auf eine optimale Ausnutzung des Kühlraumvolumens ausgebildet ist das bodennah angeordnete Ablagefach, wenn nach einer weiteren vorteilhaften Ausführungsform des Gegenstandes der Erfindung vorgesehen ist, dass das bodennah angeordnete Ablagefach einen kürzer ausgebildeten, mit der größeren Fachhöhe ausgestatteten Fachabschnitt besitzt, der bei einer einseitig in den Kühlraum ragenden Verdichternische vor dieser sitzt und als ein Gemüsefach dient.

Entsprechend einer weiteren bevorzugten Ausführungsform des Gegenstandes der Erfindung ist vorgesehen, dass der als Gemüsefach dienende Fachabschnitt breiter als der in Bewegungsrichtung des Ablagefaches daneben angeordnete zweite -Fachabschnitt ausgebildet ist, der als Abstellfach für Lagergut in hohen Gebinden wie Flaschen oder dergleichen vorgesehen ist.

Eine derartige Ausbildung des vor dem in den Kühlraum ragenden Nischenvorsprungs sitzenden Ablagefachs trägt insbesondere der Einlagerung von großvolumigen Gemüsesorten wie Blattsalat, Blumenkohl oder dergleichen Rechnung. Diese Gemüsearten lassen sich dann ohne gegebenenfalls zu vorzeitigen Schäden führenden Quetschungen innerhalb der Gemüsefaches unterbringen.

Gemäß einer nächsten bevorzugten Ausführungsform des Gegenstandes der Erfindung ist vorgesehen, dass neben den beiden stufenartig abgesetzten Ablagefächem wenigstens ein weiteres, an Hand davon Teleskopauszügen aus dem Kühlraum bewegbares Ablagefach vorgesehen ist, das über dem Ablagefach mit dem stufenartig abgesetzten Fachboden angeordnet und in Art einer flachen Schale ausgebildet ist.

Hierdurch ist auf einfache Weise eine weitere Orientierungshilfe zum Einlagern und Auffinden von Kühlgut innerhalb des Kühlraumes bereitgestellt.

Besonders zweckmäßig ausgebildet ist im Sinne einer Orientierungshilfe für einen Benutzer der zurückspringende Fachabschnitt des an seinem Boden mit einer Stufe versehenen Ablagefaches, wenn nach einer weiteren bevorzugten Ausführungsform des Gegenstandes der Erfindung vorgesehen ist, dass der flachere Fachabschnitt des an seinem Boden mit einer Stufe versehenen Ablagefaches zumindest zu einem Teil als Eierfach ausgebildet ist.

Einerseits optisch besonders ansprechend andererseits fertigungstechnisch im Hinblick auf verschiedene Gerätetypen universell und somit kostengünstig einsetzbar ist die die Innenseite einer Kühlschranktür bildende Innenverkleidung ausgeführt, wenn nach einer weiteren bevorzugten Ausführungsform des Gegenstandes der Erfindung vorgesehen ist, dass die Tür an ihrer dem Kühlraum zugewandten Innenseite zumindest weitestgehend ebenflächig ausgebildet ist.

Gemäß einer letzten bevorzugten Ausführungsform des Gegenstandes der Erfindung ist vorgesehen, dass die Tür, zumindest in ihrem oberen Abschnitt eine flache Aufnahmemulde zur Einlagerung von kleinformatigem Kühlgut, wie Tuben oder dergleichen aufweist.

Durch eine derartige Ausbildung in der die Innenseite der Kühlschranktür bildenden Innenverkleidung ist eine Stauraum im Kühlraum einsparende Unterbringung für kleinformatiges Kühlgut bereitgestellt, auf welches durch die Art der Unterbringung rasch und zielsicher und somit zeitsparend zugegriffen werden kann.

Die Erfindung ist in der nachfolgenden Beschreibung am Beispiel eines in der Zeichnung vereinfacht dargestellten Haushalts-Tischkühlschrankes erläutert. Es zeigen:
- Fig. 1: einen Tischkühlschrank bei geöffneter Tür, mit in dessen Kühlraum anhand Teleskopauszügen verschieblich geführten, mit einer Stufe abgesetzten Ablagefächern,
- Fig. 2: den Tischkühlschrank gemäß Fig. 1, mit einem seiner aus dem Kühlraum herausgezogenen, stufenartig abgesetzten Ablagefächern, in raumbildlicher Ansicht von vorne.

Gemäß Figur 1 ist ein Tischkühlschrank 10 mit eine wärmeisolierenden Gehäuse 11 gezeigt, an weichem eine wärmeisolierend ausgebildete Tür 12 um eine vertikale Achse verschwenkbar angeordnet ist. Die Tür 12 besitzt eine im wesentlichen ihre Innenseite bildende, spanlos aus einer Kunststoffplatte geformte Innenverkleidung 13, in die im oberen Abschnitt der Tür 12 eine in dessen mittleren Bereich vorgesehene flache Aufnahmemulde 14 eingeformt ist. In die Aufnahmemulde 14 sind zumindest weitestgehend flächenbündig zwei Aufnahmebehältnisse 15 zur Einlagerung von kleinformatigem Kühlgut wie Tuben oder dergleichen im Abstand übereinander eingesetzt.

Über die Tür 12 ist ein innerhalb des wärmeisolierenden Gehäuses 12 angeordneter Kühlraum 16 zugänglich, welcher von einer durch spanlose Formgebung erzeugten Kunststoffinnenverkleidung 17 ausgekleidet ist. Diese ist an ihren beiden Seitenwänden 18 mit in vertikalen Abständen übereinander angeordneten Teleskopauszügen 19 versehen, die über nicht gezeigte, wärmeisolationsseitig angeordnete Hintertegteile an der Innenverkleidung 17 festgesetzt sind. Die Teleskopauszüge 19 tragen nachstehend genauer erläuterte Ablagefächer, die behälterartig ausgebildet sind.

Wie sowohl Figur 1 als auch Figur 2 zeigt, ist von den Ablagefächem ein erstes Ablagefach 20 am bodennahen Bereich des Kühlraumes 16 angeordnet. Das Ablagefach 20 ist einstückig aus Kunststoff-Spritzguß hergestellt und weist einen ebenflächigen, im Nahbereich des Kühlraumbodens angeordneten Fachboden 21 auf. Dem Fachboden 21 gegenüberliegend besitzt das Ablagefach 20 eine quer zu seiner Bewegungsrichtung (durch einen Doppelpfeil symbolisch dargestellt) und durch eine Stufe 22 abgesetzte Öffnungsebene 23. Durch die Stufe 22 sind am Ablagefach 20 in dessen Bewegungsrichtung zwei durch eine Trennwand 24 voneinander getrennte Ablagefachabschnitte 25 und 26 mit unterschiedlicher Fachhöhe gebildet. Von den Ablagefachabschnitten 25 und 26 weist der erstere, gegenüber dem Ablagefachabschnitt 26 zurückspringende Abschnitt 25 eine geringere Fachhöhe auf. Der mit größerer Fachhöhe ausgestattete Ablagefachabschnitt 26 ist kürzer als der Ablagefachabschnitt 25 ausgeführt und bis in den Nahbereich einer nicht näher dargestellten, in den Kühlraum 16 ragenden Verdichternische herangeführt. Der Ablagenfachabschnitt 26 eignet sich aufgrund seiner Höhenabmessungen insbesondere zur Einlagerung von großvolumigen Gemüsearten, wie beispielsweise Blumenkohl und Blattsalat oder dergleichen.

Über dem Ablagefach 20 ist ein weiteres Ablagefach 27 vorgesehen, welches wie das Ablagefach 20 an Teleskopauszügen 19 aus dem Kühlraum 16 herausbewegbar ist. Das Ablagefach 27 besitzt im Gegensatz zum Ablagefach 20 einen quer zu seiner Bewegungsrichtung in Art einer Stufe 28 abgesetzten Fachboden 29. Durch den über die Länge des Ablagefaches 27 stufenartig abgesetzten Fachboden 29 sind zwei durch eine Trennwand 30 in Bewegungsrichtung des Ablagefaches 27 voneinander getrennte Ablagefachabschnitte 31 und 32 erzeugt, deren Fachhöhe im vorliegenden Fall geringer als die Fachhöhe des zurückspringenden Ablagenfachabschnittes 25 ist. Dieser ist durch die Anordnung der Stufe 22 bzw. der Stufe 28 am Ablagefach 27 deckungsgleich zu dem ebenfalls zurückspringenden Ablagenfachabschnitt 31 ausgebildet, wobei durch die zurückspringenden Ablagenfachabschnitte 25 und 31 ein Stauraum 33 zwischen diesen Ablagenfachabschnitten im Ablagenfachabschnitt 25 aufrecht abgestelltes Kühlgut in hohen Gebinden wie beispielsweise Flaschen oder dergleichen geschaffen ist. Der Ablagenfachabschnitt 31 eignet sich aufgrund seiner im Vergleich zu den anderen Ablagenfachabschnitten geringen Fachtiefe insbesondere zur Aufnahme von Kühlgut mit geringer Höhe wie beispielsweise Eier oder dergleichen. Hierzu ist der Ablagenfachabschnitt 31 in seinem türnahen Bereich zusätzlich mit einem zur Einlagerung von Eiern geeignetem Eierfachboden 34 ausgestattet.

Im Abstand über dem Ablagenfach 27 sind zwei im vertikalen Abstand übereinander angeordnete, in Form einer flachen Schale ausgebildete Ablagefächer 40 vorgesehen, die wie die Ablagefächer 20 und 27 an ihren Seitenwänden von Teleskopschienen 19 getragen und mit Hilfe dieser aus dem Kühlraum 16 bewegbar sind. Durch die hinsichtlich ihrer Gestaltung sich völlig von den Ablagefächern 20 und 27 unterscheidenden Ablagefächern 40 ist einer Bedienperson neben der durch die aufeinander abgestimmte Gestaltung der Ablagefächer 20 und 27 bereits zur Verfügung gestellte Orientierungshilfe zur Einlagerung und zum Auffinden von Kühlgut eine zusätzliche Odentierungshilfe an die Hand gegeben, um die Bedienung des Tischkühlschrankes in Verbindung mit der Auszugstechnik der Ablagefächer auch für ältere und körperbehinderte Menschen benutzerfreundlich und barrierefrei zu ermöglichen.

In der Abkehr von den dargestellten und beschriebenen Ausführungsbeispiel kann der Tischkühlschrank 10 an seinem Deckenbereich mit einem 3-Steme-Gefrierfach ausgestattet sein, unterhalb welchem dann über der bereits beschriebenen Anordnung der Ablagefächer 20 und 27 ein Ablagefach 40 vorgesehen ist. Darüber hinaus ist es in Abwandlung des dargestellten und beschriebenen Ausführungsbeispieles denkbar, das bei dem gezeigten Tischkühtschrank 10 unmittelbar über dem Ablagefach 27 ein weiteres, baugleich ausgeführtes Ablagefaches 27, anstatt eines Ablagefaches 40 vorgesehen ist.

## Patentansprüche

1. Kühlschrank zur freistehenden Aufstellung, wie Tischkühlschrank, Standkühlgerät oder dergleichen, mit einem wärmeisolierenden Gehäuse, innerhalb dem ein mit wenigstens zwei Ablagfächern für Kühlgut ausgestatteter Kühlraum vorgesehen ist, der durch eine um eine vertikale Drehachse verschwenkbare Tür verschließbar ist, wobei die Ablagefächer (20 , 27, 40) behälterartig ausgebildet und an Hand von entsprechend zugeordneten Teleskopschienen (19) aus dem Kühlraum (16) bewegbar sind, **dadurch gekennzeichnet, dass** eines der Ablagefächer (20) zur Bildung unterschiedlich hoher Aufnahmeräume (25, 26) an seiner Beschickungsöffnung (23) durch wenigstens eine quer zur Bewegungsrichtung des Ablagefaches (20) angeordnete Stufe (22) abgesetzt ist, während das zweite, darüber angeordnete Ablagefach (27) zur Bildung unterschiedlich hoher Aufnahmeräume (31, 32) einen quer zu seiner Bewegungsrichtung wenigstens einmal stufenartig abgesetzten Fachboden (29) besitzt.

2. Kühlschrank nach Anspruch 1, **dadurch gekennzeichnet, dass** die Aufnahmeräume (25, 26; 31, 32) entlang der Stufe (22, 28) durch eine Wand (24, 30) getrennt sind.

3. Kühlschrank nach Anspruch 1 oder 2, **dadurch gekennzeichnet, dass** die durch die Stufen (22, 28) erzeugten Rücksprünge in der Ablagefächer (20, 27) sich zumindest teilweise überdecken.

4. Kühlschrank nach Anspruch 3, **dadurch gekennzeichnet, dass** die Rücksprünge in der Ablagefächer (20, 27) sich zumindest weitestgehend überdecken.

5. Kühlschrank nach einem der Ansprüche 1 bis 4, **dadurch gekennzeichnet, dass** das Ablagefach (20) mit der stufenartig abgesetzten Öffnungsebene (23) einen zumindest annähernd ebenflächigen Fachboden (21) besitzt und im bodennahen Bereich des Kühlraumes (16) angeordnet ist.

6. Kühlschrank nach einem der Ansprüche 1 bis 5, **dadurch gekennzeichnet, dass** das Ablagefach (20) mit der stufenartig abgesetzten Öffnungsebene (23) hinsichtlich der Höhe seiner durch die Stufe (22) gebildeten Aufnahmeräume (25, 26) größer bemessen ist, als die Höhe der Aufnahmeräume (31, 32) des darüber angeordneten Ablagefaches ( 27).

7. Kühlschrank nach einem der Ansprüche 1 bis 6, **dadurch gekennzeichnet, dass** das Bodennah angeordnete Ablagefach (20) einen kürzer ausgebildeten, mit der größeren Fachhöhe ausgestatteten Fachabschnittes (26) ist, der bei einer einseitigen Kühlraum (16) ragenden Verdichternische vor dieser sitzt und als Gemüsefach dient.

8. Kühlschrank nach Anspruch 7, **dadurch gekennzeichnet**, der als Gemüsefach dienende Fachabschnitt (26) breiter als der in Bewegungsrichtung des Ablagefaches (20) daneben angeordnete zweite Fachabschnitt (25) ausgebildet ist, der als Abstellfläche für Lagergut in hohen Gebinden, wie Flaschen oder dergleichen vorgesehen ist.

9. Kühlschrank nach einem der Ansprüche 1 bis 8, **dadurch gekennzeichnet, dass** das Ablagefach (27) mit dem stufenartig abgesetzten Fachboden (29) einen Ablagenfachabschnitt (32) mit geringer Aufnahmehöhe aufweist, und der als Eierfach dient und der über dem Ablagenfachabschnitt (25) geringere Aufnahmehöhe des Ablagenfaches (20) angeordnet ist.

10. Kühlschrank nach Anspruch 9, **dadurch gekennzeichnet, dass** der flache Fachabschnitt (32) des an seinem Boden mit einer Stufe (28) versehenen Ablagefaches (27) zumindest zu einem Teil als Eierfach ausgebildet ist.

11. Kühlschrank nach einem der Ansprüche 1 bis 9, **dadurch gekennzeichnet, dass** neben den beiden stufenartig abgesetzten Ablagefächern (20, 27) durch wenigstens ein weiteres, an Hand von Teleskopauszügen (19) aus dem Kühlraum (16) bewegbares Ablagefach (40) vorgesehen ist, das über dem Ablagefach (27) mit dem stufenartig abgesetzten Fachboden (29) angeordnet und in Art einer flachen Schale ausgebildet ist.

12. Kühlschrank nach Anspruch 1, **dadurch gekennzeichnet, dass** die Tür (12) zumindest an Ihrer dem Kühlraum (16) zugewandten Innenseite (13) zumindest weitestgehend ebenflächig ausgebildet ist.

13. Kühlschrank nach Anspruch 11, **dadurch gekennzeichnet**, das die Tür (12) an ihrem oberen Abschnitt wenigstens eine flache Aufnahmemulde zur Einlagerung von kleinformatigem Kühlgut wie Tuben oder dergleichen aufweist.

## Claims

1. Refrigerator for setting up to be free-standing, such as a bench refrigerator, standing cooling appliance or the like, with a thermally insulating housing within which is provided a cooling chamber equipped with at least two storage compartments for stock to be cooled and is closable by a door pivotable about a vertical axis of rotation, wherein the storage compartments (20, 27, 40) are constructed to be container-like and are movable out of the cooling chamber (16) by way of correspondingly associated telescopic rails (19), **characterised in that** one of the storage compartments (20) is offset at its loading opening (22) by at least one step (22), which is arranged transversely to the direction of movement of the storage compartment (20), for formation of receiving spaces (25, 26) of different height, whilst the second storage compartment (27), which is arranged thereabove, has a compartment base (29), which is offset at least once in step-like manner transversely to its direction of movement, for formation of receiving spaces (31, 32) of different height.

2. Refrigerator according to claim 1, **characterised in that** the receiving spaces (25, 26; 31, 32) are separated along the step (22, 28) by a wall (24, 30).

3. Refrigerator according to claim 1 or 2, **characterised in that** the recesses, which are produced by the steps (22, 28), in the storage compartments (20, 27) overlap at least in part.

4. Refrigerator according to claim 3, **characterised in that** the offsets in the storage compartments (20, 27) overlap at least substantially.

5. Refrigerator according to one of claims 1 to 4, **characterised in that** the storage compartment (20) with the opening plane (23) offset in step-like manner has an at least approximately planar compartment base (21) and is arranged in the region of the cooling chamber (16) near the base.

6. Refrigerator according to one of claims 1 to 5, **characterised in that** the storage compartment (20) with the opening plane (23) offset in step-like manner is dimensioned to be larger with respect to the height of its receiving spaces (25, 26) formed by the step (22) than the height of the receiving spaces (31, 32) of the storage compartment (27) arranged thereabove.

7. Refrigerator according to one of claims 1 to 6, **characterised in that** the storage compartment (20) arranged near the base is a compartment section (26) which is of shorter construction and equipped with the greater compartment height and which in the case of compressor niche, which protrudes at one side into the cooling chamber (16), is seated in front of this and serves as a vegetables compartment.

8. Refrigerator according to claim 7, **characterised in that** the compartment section (26) serving as a vegetables compartment is constructed to be wider than the second compartment section (25), which is arranged adjacent thereto in the direction of movement of the storage compartment (20) and which is provided as a deposit surface for storage stock in high packages, such as bottles or the like.

9. Refrigerator according to one of claims 1 to 8, **characterised in that** the storage compartment (27) with the compartment base (29) offset in step-like manner has a storage compartment section (32) with lower receiving height, which serves as an egg compartment and which is arranged above the storage compartment section (25) of smaller receiving height of the storage compartment (20).

10. Refrigerator according to claim 9, **characterised in that** the flat compartment section (32) of the storage compartment (27) provided at its base with a step (28) is constructed at least in part as an egg compartment.

11. Refrigerator according to one of claims 1 to 9, **characterised in that** at least one further storage compartment (40), which is movable out of the cooling chamber (16) by way of telescopic pull-out means (19) and is arranged above the storage compartment (27) with the compartment base (29) offset in step-like manner and which is constructed in the form of flat bowl, is provided in addition to the two storage compartments (20, 27) offset in step-like manner.

12. Refrigerator according to claim 1, **characterised in that** the door (12) is constructed to be at least substantially planar at least at its inner side (13) facing the cooling chamber (16).

13. Refrigerator according to claim 11, **characterised in that** the door (12) has at its upper section at least one flat receiving trough for storage of stock of small format, such as tubes or the like.

## Revendications

1. Réfrigérateur destiné à être installé de manière autonome, comme réfrigérateur de table, appareil réfrigérant du type armoire ou similaire, muni d'une enceinte calorifuge, à l'intérieur de laquelle est prévu un compartiment réfrigérant équipé d'au moins deux bacs de rangement pour la marchandise à réfrigérer, qui peut être fermé par une porte pivotable autour d'un axe de rotation vertical, les bacs de rangement (20, 27, 40) étant conçus sous forme de récipients et pouvant être extraits du compartiment réfrigérant (16) à l'aide de glissières télescopiques (19) associées à ceux-ci, **caractérisé en ce que** l'un des bacs de rangement (20) est décalé pour former des espaces récepteurs (25, 26) de hauteur différente au niveau de son ouverture de chargement (23) par au moins un étage disposé transversalement au sens du déplacement du bac de rangement (20), tandis que le second bac de rangement (27) disposé au dessus de celui-ci possède une clayette (29) décalée au moins une fois en gradins transversalement au sens de son déplacement, en vue de former des espaces récepteurs (31, 32) de différentes hauteurs.

2. Réfrigérateur selon la revendication 1, **caractérisé en ce que** les espaces récepteurs (25, 26 ; 31, 32) sont séparés par une cloison (24, 30) le long de l'étagement (22, 28).

3. Réfrigérateur selon la revendication 1 ou 2, **caractérisé en ce que** les parties en retrait dans les bacs de rangement (20, 27) engendrés par les étagements (22, 28) se recouvrent au moins partiellement.

4. Réfrigérateur selon la revendication 3, **caractérisé en ce que** les parties en retrait dans les bacs de rangement (20, 27) se recouvrent tout du moins dans une large mesure.

5. Réfrigérateur selon l'une des revendications 1 à 4, **caractérisé en ce que** le bac de rangement (20) avec le niveau d'ouverture (23) décalé en gradins possède une clayette (21) à la surface au moins approximativement plane et est disposé dans la zone proche du fond du compartiment réfrigérant (16).

6. Réfrigérateur selon l'une des revendications 1 à 5, **caractérisé en ce que** le bac de rangement (20) avec le niveau d'ouverture (23) décalé en gradins en ce qui concerne la hauteur de ses espaces récepteurs (25, 26) formés par l'étagement (22) est de plus grande taille que la hauteur des espaces récepteurs (31, 32) du bac de rangement (27) disposé au dessus de celui-ci.

7. Réfrigérateur selon l'une des revendications 1 à 6, **caractérisé en ce que** le bac de rangement (20) disposé à proximité du fond est une section du bac (26) de forme plus courte, doté d'une hauteur de bac plus importante, qui, avec une niche à compresseur pénétrant unilatéralement dans le compartiment réfrigérant (16) est placée devant celle-ci et sert de bac à légumes.

8. Réfrigérateur selon la revendication 7, **caractérisé en ce que** la section du bac (26) servant de bac à légumes est conçue de manière plus large que la deuxième section du bac (25) disposée à côté de celui-ci dans le sens du déplacement du bac de rangement (20), qui est prévue comme surface de rangement pour les produits à stocker dans des récipients de grande hauteur, comme des bouteilles ou conteneurs similaires.

9. Réfrigérateur selon l'une des revendications 1 à 8, **caractérisé en ce que** le bac de rangement (27) avec la clayette (29) décalée en gradins comporte une section (32) de faible hauteur de réception et qui sert de bac à oeufs et qui est disposée au dessus de la section du bac de rangement (25) à une hauteur de réception inférieure de ce même bac de rangement (20).

10. Réfrigérateur selon la revendication 9, **caractérisé en ce que** la section plane du bac (32) du bac de rangement (27) est pourvue à sa base d'un étagement (28) et est conçue, tout du moins en partie, comme bac à oeufs.

11. Réfrigérateur selon l'une des revendications 1 à 9, **caractérisé en ce qu'**à côté des deux bacs de rangement (20, 27) décalés en gradins au moins un autre bac de rangement (40) mobile du compartiment réfrigérant au moyen de glissières télescopiques (19) est prévu, lequel est disposé au dessus du bac de rangement (27) avec sa clayette (29) décalée en gradins et est conçu sous forme d'un bac plat.

12. Réfrigérateur selon la revendication 1, **caractérisé en ce que** la porte (12) est conçue au moins avec une surface plane dans une large mesure au moins à sa face intérieure (13) tournée vers le compartiment réfrigérant (16).

13. Réfrigérateur selon la revendication 11, **caractérisé en ce que** la porte (12) présente au moins une cuvette réceptrice plane à sa section supérieure pour le stockage de marchandises à réfrigérer de petit format comme les tubes ou autres articles.
